# EUROPÄISCHE PATENTSCHRIFT

(11) **EP 1 054 159 B1**
(45) Veröffentlichungstag und Bekanntmachung des Hinweises auf die Patenterteilung: **10.09.2003**
(21) Anmeldenummer: 00108046.4
(22) Anmeldetag: 20.04.2000
(51) Int. Cl.: F04C 18/12, F04C 29/00

(54) **Roots-Kompressor und Verfahren zur Reduzierung von Quetschverlusten in einem Roots-Kompressor**
Roots compressor and method to reduce pulsations
Compresseur Roots et méthode d' amortissement de pulsations

(30) Priorität: 20.05.1999 DE 19923234
(43) Veröffentlichungstag der Anmeldung: 22.11.2000
(73) Patentinhaber: Aerzener Maschinenfabrik GmbH, 31855 Aerzen (DE)
(72) Erfinder: Nissen, Hans, Dipl.-Ing., 31855 Aerzen (DE); Gödde, Ralf, Dr.-Ing., 32825 Blomberg (DE); Düwel, Norbert, Dipl.-Ing., 32683 Barntrup (DE); Seidel, Günter, Dipl.-Ing., 31789 Hameln (DE)
(74) Vertreter: HOFFMANN - EITLE

(56) Entgegenhaltungen:
- DE-A- 3 527 292
- US-A- 2 014 932
- US-A- 2 078 334
- US-A- 4 643 655
- US-A- 4 768 934
- HERBRICH M: "DRUCKLUFT OHNE PULS DREHKOLBENGEBLASE MIT INTEGRIERTEM PULSATIONSABBAU" CHEMIETECHNIK, HUTHIG, HEIDELBERG, DE, Bd. 23, Nr. 4, 1. April 1994 (1994-04-01), Seiten 92-94, XP000447821 ISSN: 0340-9961

## Beschreibung

Die Erfindung betrifft einen Roots-Kompressor mit dreiflügeligem Rootskolben zum Komprimieren von gasförmigem Fördermedium, bei dem abwechselnd in die von dem jeweiligen Rootskolben und der zugeordneten Förderraumwand gebildeten Förderkammern nach dem Abschließen gegenüber der saugseitigen Kammer Fördermedium über einen Voreinlaßspalt aus der druckseitigen Kammer gesteuert eingespeist wird, und bei dem beim Eintauchen der Kopfpartien des einen Kolbens in den Taillenbereich des jeweils anderen Kolbens Quetschimpulse ausgelöst werden. Ferner betrifft die Erfindung ein Verfahren zur Reduzierung von Quetschverlusten in einem Roots-Kompressor.

Bei Roots-Kompressoren der zuvor genannten Art (vgl. DE 35 27 292) erfolgt der zeitliche Ablauf der Einspeisung des Fördermediums aus der druckseitigen Kammer derart, dass die daraus resultierende Druckwelle hinsichtlich Wellenlänge, Amplitude, Schwingungsrichtung und Gangunterschied derart gestaltet ist, dass sich die Druckwelle und die aus dem Quetschimpuls resultierende Druckwelle gegenseitig auslöschen. Aufgrund dieses Auslöschprinzips durch Interferenz wird eine Reduzierung der druckseitigen Pulsationen und Schwingungserscheinungen in einer bisher nicht erreichten Größenordnung erzielt.

Bei Roots-Kompressoren dieser Art sind Drehzahlerhöhungen über die bisher üblichen Drehzahlwerte hinaus systembedingt mit einer starken Zunahme der Quetschverluste und damit der Antriebsleistung verbunden.

Aufgabe der vorliegenden Erfindung ist es, bei Roots-Kompressoren der oben beschriebenen Art Drehzahlerhöhungen unter Beibehaltung des Auslöschprinzips durch Interferenz vornehmen zu können, ohne die Quetschverluststeigerungen im oben genannten Maß in Kauf nehmen zu müssen.

Diese Aufgabe wird erfindungsgemäß durch die Kombination der im Patentanspruch 1 beanspruchten Merkmale erreicht. Des weiteren wird die genannte Aufgabe gelöst durch ein erfindungsgemäßes Verfahren mit den Merkmalen des Anspruchs 5.

Weitere vorteilhafte Ausgestaltungsmerkmale des erfindungsgemäßen Roots-Kompressors sowie weitere vorteilhafte Ausführungsmerkmale des erfindungsgemäßen Verfahrens sind Gegenstand der jeweils zugehörigen Unteransprüche 2 bis 4 und 6 bis 10.

Der Erfindung liegt der Gedanke zugrunde, dass durch eine entsprechende Wahl des Grades der Verwindung der Rootskolben ein Steuerungsmittel zur Verfügung steht, mit dem erstmalig der Quetschimpuls beeinflußt werden kann. Durch dieses Steuerungsmittel wird die bisher starre Abhängigkeit des Quetschimpulses von der Drehzahl erstmalig variabel gestaltbar.

In Kombination mit den bekannten Gestaltungsmöglichkeiten der Einspeisung von Fördermedium aus der druckseitigen Kammer in die Förderkammern wird durch das neue Steuerungsmittel die Bandbreite der Steuerungsmechanismen noch weiter erhöht.

Darüber hinaus führen Kolben mit Verwindung gegenüber geraden Kolben zu kleineren Quetschverlusten, wodurch Drehzahlerhöhungen über die bisher üblichen Drehzahlwerte hinaus möglich sind.

Zwar sind verwundene Kolben bei Roots-Kompressoren mit dreiflügeligen Rootskolben bereits bekannt (vgl. VDI-Bericht, 17. Internationales Wiener Motorensymposium, Band 2, Wien A, 25. bis 26.04.1996, Reihe 12, Fortschrittberichte VDI 1996, Seiten 69 bis 95) sowie US-2 014 932, US-4 643 655 und US-2 078 334. Bei der Konzeption derartiger Rootskompressoren wird der Grad der Verwindung nach konstruktiven Gesichtspunkten festgelegt. Unter Grad der Verwindung (Verschränkung) wird der Winkel verstanden, um den die eine Stirnfläche des Rootskolbens gegenüber der anderen Stirnfläche verdreht ist. Eine Wahl des Grades der Verwindung als Steuerungsmittel zur Beeinflussung des Quetschimpulses erfolgt bei diesem bekannten Rootsgebläse jedoch nicht.

Unabhängig davon wird bei derartigen Maschinen eine Art Voreinlaß konzipiert, dessen Gestaltung über Versuchsreihen im Hinblick auf eine Geräuschminderung empirisch ermittelt wird.

Eine Kombination des Steuerungsmittels des Verwindungsgrades mit der Gestaltungsmöglichkeit des Voreinlasses wird bei derartigen Maschinen nicht realisiert.

Die erfindungsgemäße Lösung basiert auf der Erkenntnis, dass phasenverschobene Quetschimpulse in Kolbenlängsrichtung aufgrund der Verwindung der Kolben entstehen. Diese Quetschimpulse sind - in jeder Ebene der Längserstreckung der Kolben einzeln betrachtet - jeweils Ausgang von separaten Überdruckwellen, die im gleichen Sinne wie die Quetschimpulse phasenverschoben sind und die an einem entfernteren Ort aufsummiert eine neue, eigenständige Welle ergeben.

Dabei zeigt sich, dass diese Welle je nach Grad der Verwindung unterschiedliche Amplituden und auch unterschiedliche Kolbenstellungen ergibt, denen man für diese neue Welle einen Quetschbeginn zuordnen kann. Diesem ermittelten Quetschbeginn ist dann der Rückschlagbeginn anzupassen. Die unterschiedlichen Amplituden ergeben sich dadurch, dass bei der Aufsummierung positive und negative Anteile sich nicht kompensieren, sondern dass je nach Grad der Verwindung Restanteile übrigbleiben. Dabei zeigt sich der Trend, dass die Amplituden steigen, je geringer der Grad der Verwindung ist.

## Patentansprüche

1. Roots-Kompressor mit dreiflügeligen Rootskolben zum Komprimieren von gasförmigem Fördermedium,
- bei dem abwechselnd in die von dem jeweiligen Rootskolben und einer zugeordneten Förderraumwand gebildeten Förderkammern nach dem Abschließen gegenüber einer saugseitigen Kammer das Fördermedium über einen Voreinlaßspalt aus der druckseitigen Kammer gesteuert eingespeist wird,
- und bei dem beim Eintauchen einer Kopfpartien des einen Kolbens in einen Taillenbereich des jeweils anderen Kolbens Quetschimpulse ausgelöst werden,
wobei
- die Rootskolben als verwundene Kolben ausgebildet sind und beim Eintauchen aufgrund der Verwindung phasenverschobene Quetschimpulse in axialer Richtung entstehen,
- der zeitliche Ablauf der Einspeisung des Fördermediums aus der druckseitigen Kammer durch Lage und Ausbildung eines Voreinlaßspaltes in bezug auf den Kolbendrehwinkel und
- die phasenverschobenen Quetschimpulse durch Wahl des Grades der Verwindung der Rootskolben
derart abgestimmt werden, dass eine von einem in der druckseitigen Kammer auftretenden Unterdruckimpuls erzeugte Druckwelle eine solche Druckwelle auslöscht, die aus der Summe der Quetschimpulse resultiert.

2. Roots-Kompressor nach Anspruch 1,
**dadurch gekennzeichnet, dass**
sich der Voreinlaßspalt über die gesamte Länge des Rootskolbens erstreckt.

3. Roots-Kompressor nach Anspruch 1,
**dadurch gekennzeichnet, dass**
sich der Voreinlaßspalt über einen Teilbereich der Länge des Rootskolbens erstreckt.

4. Roots-Kompressor nach Anspruch 3,
**dadurch gekennzeichnet, dass**
der Teilbereich in bezug auf die Kolbenlänge mittig angeordnet ist.

5. Verfahren zur Reduzierung von Quetschverlusten in einem Roots-Kompressor mit dreiflügeligen Rootskolben zum Komprimieren von gasförmigem Fördermedium, wobei bei diesem Roots-Kompressor
- abwechselnd in die von dem jeweiligen Rootskolben und einer zugeordneten Förderraumwand gebildeten Förderkammern nach dem Abschließen gegenüber einer saugseitigen Kammer das Fördermedium über einen Voreinlaßspalt aus der druckseitigen Kammer gesteuert eingespeist wird,
- und beim Eintauchen einer Kopfpartien des einen Kolbens in einen Taillenbereich des jeweils anderen Kolbens Quetschimpulse ausgelöst werden,
umfassend folgende Schritte:
- Bereitstellen von Rootskolben im Roots-Kompressor, die als verwundene Kolben ausgebildet sind,
- Erzeugen von phasenverschobenen Quetschimpulsen in axialer Richtung der Rootskolben beim Eintauchen,
- Abstimmen des zeitlichen Ablaufs der Einspeisung des Fördermediums aus der druckseitigen Kammer durch Lage und Ausbildung des Voreinlaßspaltes in bezug auf den Kolbendrehwinkel
und
Abstimmen der phasenverschobenen Quetschimpulse durch Auswählen des Grades der Verwindung der Rootskolben
derart, dass
eine von einem in der druckseitigen Kammer auftretenden Unterdruckimpuls erzeugte Druckwelle eine solche Druckwelle auslöscht, die aus der Summe der Quetschimpulse resultiert.

6. Verfahren nach Anspruch 5,
**dadurch gekennzeichnet, dass**
die erzeugten phasenverschobenen Quetschimpulse, wenn diese in ein jeder Ebene der Längserstreckung der Rootskolben einzeln betrachtet werden, jeweils Ausgang von separaten Überdruckwellen bilden, die im gleichen Sinne wie die Quetschimpulse phasenverschoben sind und die an einem entfernteren Ort aufsummiert eine eigenständige Welle ergeben.

7. Verfahren nach Anspruch 6,
**gekennzeichnet durch**
Festlegen eines vorbestimmten Verwindungsgrades der Rootskolben zum Erzielen unterschiedlicher Amplituden der eigenständige Welle und zum Erzielen unterschiedlicher Kolbenstellungen.

8. Verfahren nach Anspruch 7,
**gekennzeichnet durch**
Verringern des Verwindungsgrades zum Erhöhen der Amplituden.

9. Verfahren nach Anspruch 7,
**dadurch gekennzeichnet, dass**
dem Verwindungsgrad der Rootskolben und den unterschiedlichen Amplituden der eigenständigen Welle ein Quetschbeginn zugeordnet
oder
in Abhängigkeit des Verwindungsgrads der Rootskolben und der unterschiedlichen Amplituden der eigenständigen Welle ein Quetschbeginn ermittelt
wird.

10. Verfahren nach Anspruch 9,
**gekennzeichnet durch**
Anpassen des Rückschlagsbeginns an den zugeordneten oder ermittelten Quetschbeginn.

## Claims

1. Roots compressor with three-vane Roots pistons for compressing gaseous pumping medium,
- in which the pumping medium is fed in controlled fashion from the chamber on the pressure side through a preliminary inlet gap alternately into the pumping chambers formed by the respective Roots piston and an associated pumping space wall, after closing relative to a chamber on the suction side,
- and in which, upon entry of a head section of one piston into a throat region of the other piston, compression pulses are triggered,
wherein
- the Roots pistons are constructed as twisted pistons and, upon entry, compression pulses which are out of phase on account of the twisting arise in the axial direction,
- the time cycle of feeding the pumping medium out of the chamber on the pressure side is adjusted by the position and construction of a preliminary inlet gap in relation to the angle of piston rotation and
- the out-of-phase compression pulses are adjusted by selection of the degree of twisting of the Roots pistons
in such a way that a pressure wave generated by a partial-pressure pulse occurring in the chamber on the pressure side extinguishes such a pressure wave which results from the sum of the compression pulses.

2. Roots compressor according to claim 1, **characterised in that** the preliminary inlet gap extends over the whole length of the Roots piston.

3. Roots compressor according to claim 1, **characterised in that** the preliminary inlet gap extends over a portion of the length of the Roots piston.

4. Roots compressor according to claim 3, **characterised in that** the portion is arranged centrally in relation to the piston length.

5. Method for reducing compression losses in a Roots compressor with three-vane Roots pistons for compressing gaseous pumping medium, wherein in this Roots compressor
- the pumping medium is fed in controlled fashion from the chamber on the pressure side through a preliminary inlet gap alternately into the pumping chambers formed by the respective Roots piston and an associated pumping space wall, after closing relative to a chamber on the suction side,
- and, upon entry of a head section of one piston into a throat region of the other piston, compression pulses are triggered,
including the following steps:
- provision of Roots pistons in the Roots compressor which are constructed as twisted pistons,
- generation of compression pulses which are out of phase in the axial direction of the Roots pistons upon entry,
- adjustment of the time cycle of feeding the pumping medium out of the chamber on the pressure side by the position and construction of the preliminary inlet gap in relation to the angle of piston rotation
and
adjustment of the out-of-phase compression pulses by selection of the degree of twisting of the Roots pistons
in such a way that a pressure wave generated by a partial-pressure pulse occurring in the chamber on the pressure side extinguishes such a pressure wave which results from the sum of the compression pulses.

6. Method according to claim 5, **characterised in that** the out-of-phase compression pulses generated, when considered individually in each plane of the longitudinal extent of the Roots pistons, in each case form the output of separate overpressure waves which are out of phase in the same direction as the compression pulses and which, added up at a more remote location, yield an independent wave.

7. Method according to claim 6, **characterised by** fixing a predetermined degree of twisting of the Roots pistons to obtain different amplitudes of the independent wave and to obtain different piston positions.

8. Method according to claim 7, **characterised by** decreasing the degree of twisting to increase the amplitudes.

9. Method according to claim 7, **characterised in that** the degree of twisting of the Roots pistons and the different amplitudes of the independent wave are assigned a start of compression or a start of compression is determined as a function of the degree of twisting of the Roots pistons and the different amplitudes of the independent wave.

10. Method according to claim 9, **characterised by** adapting the start of the return stroke to the start of compression which is assigned or determined.

## Revendications

1. Compresseur Roots comportant des pistons Roots à trois ailettes pour comprimer un fluide de travail gazeux,
- dans lequel le fluide de travail est alimenté en alternance jusque dans les chambres de travail formées par le piston Roots respectif et par une paroi d'espace de travail associée, après fermeture par rapport à une chambre côté aspiration, hors de la chambre côté refoulement en étant commandé via une fente de préadmission,
- et dans lequel des impulsions de compression sont déclenchées lors de la plongée d'une partie de tête de l'un des pistons dans une zone de col de l'autre piston respectif,
dans lequel
- les pistons Roots sont réalisés sous forme de pistons torsadés, et lors de la plongée se produisent des impulsions de compression déphasées en direction axiale en raison de la forme torsadée,
- le déroulement temporel de l'alimentation du fluide de travail hors de la chambre côté refoulement est adapté par la position et par la réalisation d'une fente de préadmission par rapport à l'angle de rotation du piston, et
- les impulsions de compression déphasées sont adaptées par le choix du degré de la forme torsadée des pistons Roots,
de telle sorte qu'une onde de pression générée par une impulsion de dépression apparaissant dans la chambre côté refoulement efface une onde de pression qui résulte de la somme des impulsions de compression.

2. Compresseur Roots selon la revendication 1, **caractérisé en ce que** la fente de préadmission s'étend sur toute la longueur du piston Roots.

3. Compresseur Roots selon la revendication 1, **caractérisé en ce que** la fente de préadmission s'étend sur une zone partielle de la longueur du piston Roots.

4. Compresseur Roots selon la revendication 3, **caractérisé en ce que** la zone partielle est agencée au milieu par rapport à la longueur du piston.

5. Procédé pour amortir des impulsions de compression dans un compresseur Roots comportant des pistons à trois ailettes pour comprimer un fluide de travail gazeux,
- compresseur dans lequel le fluide de travail est alimenté en alternance jusque dans les chambres de travail formées par le piston Roots respectif et par une paroi d'espace de travail associée, après fermeture par rapport à une chambre côté aspiration, hors de la chambre côté refoulement en étant commandé via une fente de préadmission,
- et dans lequel des impulsions de compression sont déclenchées lors de la plongée d'une partie de tête de l'un des pistons dans une zone de col de l'autre piston respectif,
comprenant les étapes suivantes :
- on prévoit dans le compresseur Roots des pistons Roots qui sont réalisés sous forme de pistons torsadés,
- on génère des impulsions de compression déphasées en direction axiale des pistons de Roots lors de la plongée,
- on adapte le déroulement temporel de l'alimentation du fluide de travail hors de la chambre côté refoulement par la position et par la réalisation de la fente de préadmission par rapport à l'angle de rotation du piston, et
- on adapte les impulsions de compression déphasées par le choix du degré de la forme torsadée des pistons Roots,
de telle sorte qu'une onde de pression générée par une impulsion de dépression apparaissant dans la chambre côté refoulement efface une onde de pression qui résulte de la somme des impulsions de compression.

6. Procédé selon la revendication 5, **caractérisé en ce que** les impulsions de compression déphasées générées, lorsqu'on les observe individuellement dans chaque plan de l'extension longitudinale des pistons Roots, forment la sortie respective d'ondes de surpression séparées qui sont déphasées dans le même sens que les impulsions de compression et qui, en étant additionnées à un emplacement éloigné, forment une onde autonome.

7. Procédé selon la revendication 6, **caractérisé en ce que** l'on fixe un degré prédéterminé pour la forme torsadée des pistons Roots pour obtenir des amplitudes différentes de l'onde autonome et pour obtenir des positions différentes des pistons.

8. Procédé selon la revendication 7, **caractérisé en ce que** l'on réduit le degré de la forme torsadée pour augmenter les amplitudes.

9. Procédé selon la revendication 7, **caractérisé en ce que** l'on associe un commencement de compression au degré de la forme torsadée des pistons Roots et aux amplitudes différentes de l'onde autonome,
ou
on détermine un commencement de compression en fonction du degré de la forme torsadée des pistons Roots et des amplitudes différentes de l'onde autonome.

10. Procédé selon la revendication 9, **caractérisé en ce que** l'on adapte le commencement de retour au commencement de compression associé ou déterminé.
